# EUROPÄISCHE PATENTSCHRIFT

(11) **EP 0 158 699 B1**
(45) Veröffentlichungstag und Bekanntmachung des Hinweises auf die Patenterteilung: **14.12.1988**
(21) Anmeldenummer: 84107534.4
(22) Anmeldetag: 29.06.1984
(51) Int. Cl.: H05B 1/02, F24H 3/04

(54) **Elektrisches Heizregister für Heizlüfter**
Electric heating register for a blow heater
Registre de chauffage électrique pour radiateur soufflant

(30) Priorität: 15.03.1984 DE 3409495
(43) Veröffentlichungstag der Anmeldung: 23.10.1985
(73) Patentinhaber: Petz Elektro GmbH, D-8641 Hasslach 96 (DE)
(72) Erfinder: Petz, Günter, D-8500 Nürnberg (DE)
(74) Vertreter: Göbel, Matthias, Dipl.-Ing.

(56) Entgegenhaltungen:
- DE-A- 2 944 132
- DE-C- 510 562
- GB-A- 2 028 595
- US-A- 1 717 550
- US-A- 3 988 708

## Beschreibung

Die Erfindung betrifft ein elektrisches Heizregister für einen Heizlüfter, mit einer an einem mit dem Heizlüftergehäuse verbindbaren Isolierkörper angeordneten Widerstandsheizung, mit am Isolierkörper mittels Klemmkörper fixierten, frei abstehenden Wicklungsschlaufen und mit einem mit der Widerstandsheizung als Wärmeschutzschalter in Reihe liegenden Bimetallschalter, der an einem mit dem Isolierkörper verbundenen, die Anschlüsse tragenden Steg angeordnet ist und bei dem das eine Ende der Wicklungsschlaufen an einer mit dem einen Anschluß verbundenen, vom Isolierkörper entfernten stegfesten Anbiegung und das andere Ende der Wicklungsschlaufen an einer auf der anderen Seite des Stegs dem Isolierkörper zugenähert angeordneten, mit dem anderen Anschluß verbundenen stegfesten Anbiegung festgelegt sind.

Bei einem bekannten Heizregister dieser Art (DE-A1-2 944132) ist der Bimetallschalter auf der Seite vom Steg ausgebildet, die der mit dem dem Isolierkörper zugenäherten Anbiegung verbundenen Ende der Wicklungsschlaufen zugewandt ist. Die dabei über ihre wesentliche radiale Ausdehnung frei abstehend gehaltene Wicklungsschlaufe führt unter dem Einfluß thermischer oder mechanischer Einwirkungen Biegebewegungen aus, die unkontrollierte Annäherungen oder Entfernungen der Wicklungsschlaufe zum Bimetallkörper ergeben, die zu einem unbestimmten Ansprechen des Bimetallschalters und ungenauen SchutZschaltungen Anlaß sind.

Es ist Aufgabe der Erfindung, Maßnahmen zu einem sicheren Ansprechen des Bimetallstreifens bei vorbestimmter Temperatur zu schaffen.

Der Erfindung gemäß ist diese Aufgabe dadurch gelöst, daß der Bimetallschalter auf der Seite vom Steg angeordnet ist, die dem einen mit der radial außenliegenden Anbiegung verbundenen Ende der Wicklungsschlaufen benachbart liegt. Hierdurch ist der Bimetallstreifen der mit den beiden radialen Enden mit konstantem Abstand zum Steg gehaltenen Wicklungsschlaufe zugeordnet, wodurch ein sicheres Ansprechen des Bimetallstreifens bei einer definierten Temperatur auch dann erzielbar ist, wenn die auf der anderen Seite des Stegs abstehende Wicklungsschlaufe sich mehr oder weniger an den Steg annähert.

In Ausgestaltung des Heizregisters ist vorgesehen, daß der Steg eine Ausnehmung aufweist und daß der Bimetallschalter über die Ausnehmung sich erstreckend am Steg angeordnet ist. Die Ausnehmung kann dazu dienen, in bekannter Weise einen dem Bimetallschalter parallel zugeordneten Heizwiderstand aufzunehmen.

Die Erfindung ist in der Zeichnung anhand eines Ausführungsbeispiels verdeutlicht. Es bedeuten:
Figur 1 ein Teilstück eines Heizregisters und
Figur 2 ein Teilstück eines Heizregisters bekannter Ausbildung gemäß DE-A1-2 944132.

In den Figuren ist mit 1 ein ringförmiger Isolierkörper bezeichnet, der mittels einer Nabe 2 an einem nicht näher dargestellten Heizlüftergehäuse festlegbar ist. Am Isolierkörper 1 ist eine Widerstandsheizung 3 angeordnet, die Wicklungsschlaufen 4 aufweist. Die Wicklungsschlaufen 4 sind am Isolierkörper 1 durch Hohlnieten 5 gehalten und mit dem anderen Teil frei abstehend ausgebildet. Mit 6 ist ein mit dem Isolierkörper 1 verbundener Steg bezeichnet, der Anschlüsse 7 und 8 für die Widerstandsheizung trägt. Mit dem Anschluß 7 ist eine Anbiegung 9 fest verbunden, an die das eine Ende 4' der Widerstandsheizung 3 festgelegt ist, wodurch dieses Ende 4' sowohl im Bereich des Isolierkörpers 1 als auch über die Anbiegung 9 am Steg 6 festgehalten ist. Das Ende 4" der Widerstandsheizung 3 ist an einer weiteren Anbiegung 9' festgelegt, die über einen elektrischen Leiter 10 mit einem als Wärmeschutzschalter dienenden Bimetallschalter 11 verbunden ist. Der Bimetallschalter 11 erstreckt sich über eine Ausnehmung 15 auf der dem Ende 4' zugewandten Seite des Stegs 6. Über einen Leiter 12 steht der Bimetallschalter 11 mit dem Anschluß 8 in Verbindung. Parallel zum Bimetallschalter 11 ist in an sich bekannter Weise ein elektrischer Heizkörper 13 geringer Leistung geschaltet. Der Steg 6 ist zur Verbindung mit dem Isolierkörper 1 in eine isolierkörperfeste Buchse 16 eingesteckt und mittels die Buchse 16 untergreifenden Haltezapfen 14 in dieser fixiert.

Die Figur 1 zeigt, daß infolge der Festlegung des Endes 4' der Widerstandsheizung 3 ein konstanter Abstand der Widerstandsheizung 3 zum Bimetallschalter gewährleistet und beibehalten wird und daß durch diesen konstanten Abstand ein exakt definiertes Arbeiten des Bimetallschalters 11 sichergestellt ist.

Die Figur 2 zeigt eine Widerstandsheizung 3 des aus DE-A1-2 944132 bekannten Heizregisters. Bei an sich gleichem Aufbau ist bei diesem Heizregister der Bimetallschalter 11 auf der anderen Seite des Stegs 6 angeordnet und demgemäß dem frei abstehenden Ende 4" des Heizregisters zugeordnet. Dies führt dazu, daß bei thermischen oder mechanischen Beeinflussungen der Wicklungsschlaufen 4 das Ende 4" unbeeinflußbar gegebenenfalls eine mehr oder weniger angenäherte Stellung, z. B. mit Abstand "a" oder eine entferntere Stellung, z. B. mit Abstand "b" zum Bimetallschalter einnimmt und daß durch die so geschaffenen unterschiedlichen Abstände des Endes 4" zum Bimetallschalter 11 unbeabsichtigt ein früheres oder späteres Ansprechen des Bimetallschalters 11 erfolgt. Hierdurch sind Schutzschaltungen bei undefinierten Temperaturen erzielbar und ein sicherer Schutz des Heizlüfters ausgeschlossen.

## Patentansprüche

1. Elektrisches Heizregister für einen Heizlüfter, mit einer an einem mit dem Heizlüftergehäuse verbindbaren Isolierkörper angeordneten Widerstandsheizung (3), mit am Isolierkörper mittels Klemmkörper (5) fixierten, frei abstehenden Wicklungsschlaufen (4) und mit einem mit der Widerstandsheizung (3) als Wärmeschutzschalter in Reihe liegenden Bimetallschalter (11), der an einem mit dem Isolierkörper (1) verbundenen, die Anschlüsse (7, 8) tragenden Steg (6) angeordnet ist und bei dem das eine Ende (4') der Wicklungsschlaufen (4) an einer mit dem einen Anschluß (7) verbundenen, vom Isolierkörper entfernten stegfesten Anbiegung (9) und das andere Ende (4") der Wicklungsschlaufen (4) an einer auf der anderen Seite des Stegs (6) dem Isolierkörper (1) zugenähert angeordneten, mit dem anderen Anschluß (8) verbundenen stegfesten Anbiegung (9') festgelegt sind, dadurch gekennzeichnet, daß der Bimetallschalter (11) auf der Seite vom Steg (6) angeordnet ist, die dem einen mit der radial außenliegenden Anbiegung (9) verbundenen Ende (4') der Wicklungsschlaufen (4) benachbart liegt.

2. Heizregister nach Anspruch 1, dadurch gekennzeichnet, daß der Steg (6) eine Ausnehmung (15) aufweist und daß der Bimetallschalter (11) über die Ausnehmung (15) sich erstreckend am Steg (6) angeordnet ist.

## Claims

1. Electrical heating register for a heating fan with a resistance heating (3) allocated at an insulating body which can be connected to the case of the heating fan, with freely sticking out | winding elements (4) attached to the insulating body (1) by means of clamping screws (5) and with a bimetallic switch (11) lying in sequence with the resistance heating (3) and serving as : heat protective switch, which is allocated at a web (6) connected to the insulating body (1) and carrying the contacts (7, 8) and at which the one end (4') of the winding elements (4) is attached to a bending (9) fixed to the web, which is connected with the one contact (7) at distance of the insulating body, and at which the other end (4") of the winding elements (4) is attached to a bending (9') fixed to the web on the other side of the web (6), which is allocated near the insulating body (1) and connected with the other contact (8), characterized in the way that the bimetallic switch (11) is allocated at that side of the web (6) which lies in juxtaposition to that end (4') of the winding elements (4) connected with the radially external bending (9).

2. Electrical heating register according to claim 1, characterized in the way that the web (6) shows a recess (15) and that the bimetallic switch (11) is allocated at the web (6) in the way that it extends over the recess (15).

## Revendications

1. Registre électrique pour un thermoventilateur avec chauffage par résistance (3) placé dans une pièce isolante (1). Avec des éléments en boucle (4) saillisants fixés à la pièce isolante (1) par des dispositifs de serrage (5) et avec un disjoncteur bimetallique (11) comme protecteur thermostatique connecté en série au chauffage par résistance (3). Ce disjoncteur est placé sur une barrette (6) porte connexions (7, 8) qui est fixée à la pièce isolante. Sur cette barrette est fixé à un cintrage rigide le bout (4') des éléments en boucle (4) qui se trouve dans le coté de la barrette (6) le plus écarté de la pièce isolante (1) et il est équipé d'un raccordement (7). L'autre bout (4") des éléments en boucle (4) est fixé au cintrage (9') avec l'autre raccordement (8) à l'autre coté de la barrette (6) qui est placé plus près de la pièce isolante. Cet arrangement est caractéristique car le disjoncteur bimetallique (11,) est placé sur le coté de la barrette (6) dans lequel se trouve le cintrage extérieur (9) avec lequel est connecté le bout (4') des éléments en boucle (4).

2. Le registre electrique selon la spécification 1 est caractérisé par un évidément (15) de la barrette (6) et par le disjoncteur bimetallique (11) qui s'étandant sur l'évidément (15) est placé dans la barrette (6).
